# EUROPÄISCHE PATENTSCHRIFT

(11) **EP 2 085 613 B1**
(45) Veröffentlichungstag und Bekanntmachung des Hinweises auf die Patenterteilung: **15.08.2018**
(21) Anmeldenummer: 09150286.4
(22) Anmeldetag: 09.01.2009
(51) Int. Cl.: F04B 1/04, F04B 53/10

(54) **Hochdruckventilanordnung**
High pressure valve assembly
Agencement de soupape haute pression

(30) Priorität: 01.02.2008 DE 202008001458 U
(43) Veröffentlichungstag der Anmeldung: 05.08.2009
(73) Patentinhaber: Hammelmann GmbH, 59302 Oelde (DE)
(72) Erfinder: Jarchau, Michael, 59302 Oelde (DE); Sommerkamp, Axel, 59302 Oelde (DE)
(74) Vertreter: Dantz, Jan Henning

(56) Entgegenhaltungen:
- DE-A1- 3 404 520
- DE-A1- 19 604 132
- US-A- 3 526 246
- US-A- 3 820 922
- US-A- 4 111 392
- US-A- 5 605 449
- US-B1- 6 435 010

## Beschreibung

Die Erfindung betrifft eine Hochdruckventilanordnung nach dem Oberbegriff des Anspruchs 1.

Derartige Hochdruckventilanordnungen kommen in Hochdruckpumpen zum Einsatz, mittels derer ein fluides Medium auf einen Druck von beispielsweise 4000 bar und höher gebracht wird.

Dabei weist das Druckventil einen axial verschiebbaren, federbelasteten Stößel auf, der stirnseitig eine Dichtfläche bildet, die an einer zugeordneten Stirnseite des Ventilkörpers im Dichtungsfall anliegt und so den Kanal bei einem Ansaugvorgang dichtend verschließt.

Das Saugventil ist mit einem federbelasteten, ringplattenförmigen Schließkörper versehen, der an der anderen Stirnseite des Ventilkörpers anliegt, wenn durch einen Kolben das fluide Medium unter Druck gesetzt und durch den Kanal gepresst wird, wobei dann durch den Schließkörper ein saugseitiger Einlass dichtend verschlossen wird.

Allerdings hat sich gezeigt, dass aufgrund des sehr hohen Mediumdrucks eine erhebliche mechanische Beanspruchung der relevanten Bauteile gegeben ist, beispielsweise durch auftretende Zugspannungen, die insbesondere im Austrittsbereich des Kanals zu Kerbwirkungen führen, mit der Folge einer Reduzierung der Standzeit bzw. einer Beschränkung der Verwendbarkeit bei sehr hohen Drücken.

In der US 5 605 449 A ist eine Hochdruck-Wasserpumpe offenbart, mit einer Ventilanordnung, bei der ein Ventilkörper eine Durchgangsbohrung aufweist, die druckseitig durch einen Stößel abdichtbar ist, während ein federbelastetes Dichtelement saugseitig Kanäle verschließt, die zu einer Zuführleitung führen.

Aus der DE 34 04 520 A1 ist eine Plungerpumpe bekannt, mit einer Ventilanordnung, bei der ein Ventilkörper den Boden für eine Druckkammer bildet, wobei mit einem druckseitigen Stößel ein durch den Ventilkörper geführter Kanal verschließbar ist.

Schließlich thematisiert die DE 196 04 132 A1 eine Hochdruck-Plungerpumpe, bei der eine Druckkammer ebenfalls außerhalb eines Ventilkörpers angeordnet ist, wobei ein durch den Ventilkörper geführter Kanal druckseitig durch eine Kugel als Dichtkörper verschließbar ist.

Der Erfindung liegt die Aufgabe zugrunde, eine Hochdruckventilanordnung der gattungsgemäßen Art so weiterzuentwickeln, dass mit geringem konstruktiven und fertigungstechnischen Aufwand deren Standzeit erhöht und die Verwendungsfähigkeit verbessert wird.

Diese Aufgabe wird durch eine Hochdruckventilanordnung mit den Merkmalen des Anspruchs 1 gelöst.

Durch diese konstruktive Ausbildung, bei der der druckseitige Stößel in Dichtstellung in die Kammer ragt, in deren Bodenbereich der Kanal mündet, wird bei Öffnen des Druckventils durch axiales Verschieben des Stößels gegen die Federkraft in radialer Richtung ein Gleichgewicht des hydrostatischen Drucks hergestellt, wodurch, im Gegensatz zum beschriebenen Stand der Technik, keine Zugspannungen im Austrittsbereich des Kanals auftreten.

Die dadurch bedingte Vermeidung einer Kerbwirkung führt zu einer Minimierung der Beanspruchung des Ventilkörpers insgesamt, so dass sich einerseits die Standzeit der Hochdruckventilanordnung erhöht und andererseits diese geeignet ist höhere Drücke aufzunehmen, so dass die Verwendungsfähigkeit der Hochdruckventilanordnung signifikant verbessert wird.

Dabei können die miteinander korrespondierenden Dichtflächen zwischen dem Stößel und dem Ventilkörper konisch oder eben, d.h. quer zur Längsachse ausgebildet sein.

Bevorzugt erfolgt die axiale Führung des Stößels durch Führungsflächen, die in den Ventilkörper im Bereich der Kammer eingebracht sind.

Die sozusagen ständige Abstützung des Stößels im Ventilkörper trägt gleichfalls zu einer Erhöhung der Belastbarkeit der Hochdruckventilanordnung bei.

Nach einer vorteilhaften Weiterbildung der Erfindung ist vorgesehen, dass das Saugventil, das bislang durch den zum Stand der Technik beschriebenen ringplattenförmigen Schließkörper gebildet und in einer Bohrung des Gehäuses geführt wird, nun ebenfalls in einer im Ventilkörper vorgesehenen Führungsbohrung axial verschiebbar gelagert ist, wodurch sich fertigungstechnische und funktionale Vorteile ergeben.

Alternativ kann im Ventilkörper eine konzentrische Kammer vorgesehen sein, an deren Wandung sich der Schließkörper zur axialen Führung zumindest bereichsweise abstützt.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figuren 1 bis 4: jeweils ein Ausführungsbeispiel einer erfindungsgemäßen Hochdruckventilanordnung in einer geschnittenen Seitenansicht.

In den Figuren ist eine Hochdruckventilanordnung dargestellt, die insgesamt mit dem Bezugszeichen 3 versehen ist. Im Übrigen sind gleiche Bauteile der verschiedenen Ausführungsvarianten mit gleichen Bezugszeichen versehen.

Die jeweilige Hochdruckventilanordnung 3 weist einen Ventilkörper 6 auf, der saugseitig in einem Gehäuse 1 und druckseitig in einem mit dem Gehäuse 1 verbundenen Flansch 2 gelagert ist, wobei der Ventilkörper 6 jeweils mittels einer statischen Ringdichtung 7 gegenüber dem Gehäuse 1 bzw. dem Flansch 2 abgedichtet ist.

Das Gehäuse 1 ist mit Einlassbohrungen 4 versehen, durch die ein fluides Medium über eine im Ventilkörper 6 angeordnete Saugleitung 5 in einen Saugraum 11 gefördert wird. Dabei ist der Zufluss durch einen Schließkörper 8 verschließbar, der federbelastet zum Verschließen der Saugleitung 5 dichtend am Ventilkörper 6 anliegt.

Der Schließkörper 8 weist einen Zapfen 9 auf, der, sich axial erstreckend, in einer entsprechenden Bohrung 19 des Ventilkörpers 6 verschiebbar einliegt, wobei diese Bohrung 19 eine Führung für den Zapfen 9 und damit für den Schließkörper 8 bildet.

Über einen Kolben 18 wird bei Verschluss der Saugleitung 5 durch den Schließkörper 8 das Medium durch einen Kanal 10 im Ventilkörper 6 in eine Druckkammer 12 des Ventilkörpers 6 gedrückt, in der koaxial zum Kolben 18 und zum Schließkörper 8 ein Stößel 13 eines Druckventils positioniert ist, der bei einem Ansaugen des Mediums den Kanal 10 dichtend verschließt.

Bei den in den Figuren 1 und 2 gezeigten Ausführungsbeispielen ist der Stößel 13 stufenförmig ausgebildet, wobei ein Zapfen 22 in die Druckkammer 12 ragt, während eine abgesetzte, umlaufende Schulter eine Dichtfläche 16, 17 bildet, die mit einer angepassten Dichtfläche des Ventilkörpers 6 korrespondiert, d.h., in Dichtstellung liegt der Stößel 13 mit seiner Dichtfläche 16, 17 an der zugeordneten Dichtfläche des Ventilkörpers 6 an.

Bei dem in der Figur 1 gezeigten Beispiel ist diese Dichtfläche 17 des Stößels 13 ebenso wie die zugeordnete Dichtfläche des Ventilkörpers 6 konisch ausgebildet, während die Dichtfläche 16 des Stößels 13 nach Figur 2 flach gestaltet ist, d.h., rechtwinklig zur Längsachse des Stößels 13 verläuft.

Gleichgeartet sind auch Dichtflächen 20, 21 des Schließkörpers 8, die im Funktionsfall an daran angepassten Flächen des Ventilkörpers dichtend anliegen.

Die Druckkammer 12, die sich erfindungsgemäß bei allen Ausführungsbeispielen in überwiegendem Maße in axialer Richtung des Stößels 13 oberhalb der Unterkante 23 der statischen Ringdichtung 7 erstreckt, bildet im Bereich des abgesetzten Zapfens 22 des Stößels 13 Führungsflächen 14, an denen die Mantelfläche des Stößels 13 zumindest bereichsweise zur axialen Führung anliegt.

Bei den in den Figuren 3 und 4 gezeigten Beispielen dienen die Stirnflächen der Stößel 13 gemeinsam mit den zugeordneten Flächen der Druckkammern 12, an denen der Stößel in Dichtstellung anliegt, als Dichtflächen 16, 17, mit denen der Kanal 10, der im Übrigen im Bodenbereich der Druckkammer 12 mündet, abgedichtet wird.

Die Figur 3 zeigt den Stößel 13 mit einer konischen Dichtfläche 17, die im Sinne einer Fase angebracht ist, während die Druckkammer 12 im Anlagebereich der Dichtfläche 17 angepasst ist.

Bei dem in der Figur 4 gezeigten Stößel 13 bildet die plane Stirnfläche die Dichtfläche 16, in Korrespondenz mit dem Boden der Druckkammer 12, an dem diese Dichtfläche 16 anliegt.

Im Übrigen bildet auch hier die Wandung der Druckkammer 12 eine Führungsfläche 14 für den Stößel 13, zu dessen axialer Führung, wobei zwischen dem Stößel 13 und den Führungsflächen 14 in geöffneter Stellung das fluide Medium in einen Auslass 15 geführt wird.

### Bezugszeichenliste

1 Gehäuse
2 Flansch
3 Ventilanordnung
4 Einlassbohrung
5 Saugleitung
6 Ventilkörper
7 Ringdichtung
8 Schließkörper
9 Zapfen
10 Kanal
11 Saugraum
12 Druckkammer
13 Stößel
14 Führungsfläche
15 Auslass
16 Dichtfläche
17 Dichtfläche
18 Kolben
19 Bohrung
20 Dichtfläche
21 Dichtfläche
22 Zapfen
23 Unterkante

## Patentansprüche

1. Hochdruckventilanordnung, mit einem in einen Flansch (2) ragenden und diesem gegenüber mittels einer statischen Ringdichtung (7) abgedichteten Ventilkörper (6), der an einer Seite mit einem Schließkörper (8) ein Saugventil und an seiner gegenüberliegenden Seite mit einem Stößel (13) ein Druckventil bildet, die durch einen Kanal (10) in Verbindung stehen, wobei der Schließkörper (8) und der Stößel (13) federbelastet axial verschiebbar gelagert sind, **dadurch gekennzeichnet, dass** der Kanal (10) druckseitig in eine im Ventilkörper (6) vorgesehene, als Sacklochbohrung an der den Stößel (13) aufnehmenden Seite des Ventilkörpers (6) ausgebildete und stromaufwärts des Stößels (13) gelegene Druckkammer (12) mündet, die sich in überwiegendem Maße in axialer Richtung des Stößels (13) oberhalb der dem Stößel (13) abgewandten Unterkante (23) der Ringdichtung (7) erstreckt.

2. Hochdruckventilanordnung nach Anspruch 1, **dadurch gekennzeichnet, dass** die Seitenwandung der Druckkammer (12) zumindest bereichsweise eine axiale Führungsfläche (14) für den Stößel (13) bildet.

3. Hochdruckventilanordnung nach Anspruch 1 oder 2, **dadurch gekennzeichnet, dass** der Schließkörper (8) und der Stößel (13) koaxial angeordnet sind.

4. Hochdruckventilanordnung nach einem der vorhergehenden Ansprüche, **dadurch gekennzeichnet, dass** der Schließkörper (8) einen abgestuften Zapfen (9) aufweist, der in einer eine axiale Führung bildende Bohrung (19) des Ventilkörpers (6) verschiebbar gelagert ist.

5. Hochdruckventilanordnung nach einem der vorhergehenden Ansprüche 2-4, **dadurch gekennzeichnet, dass** der Stößel (13) einen in die Druckkammer (12) ragenden abgestuften Zapfen (22) aufweist, der an der Führungsfläche (14) anliegt.

6. Hochdruckventilanordnung nach einem der vorhergehenden Ansprüche 4, 5 **dadurch gekennzeichnet, dass** die Abstufungen der Zapfen (9, 22) jeweils eine Dichtfläche (16, 17, 20, 21) bilden, die in Dichtstellung an einer daran angepassten Dichtfläche des Ventilkörpers (6) anliegt.

7. Hochdruckventilanordnung nach Anspruch 6, **dadurch gekennzeichnet, dass** die Dichtfläche (17, 20) konisch ausgebildet ist.

8. Hochdruckventilanordnung nach Anspruch 6, **dadurch gekennzeichnet, dass** die Dichtfläche (16, 21) rechtwinklig zur axialen Erstreckung des Stößels (13) bzw. des Schließkörpers (8) flach ausgebildet ist.

9. Hochdruckventilanordnung nach einem der vorhergehenden Ansprüche 6,7, **dadurch gekennzeichnet, dass** die Dichtfläche (17) des Stößels (13) durch eine an dessen Stirnseite vorgesehene Fase gebildet ist.

10. Hochdruckventilanordnung nach einem der vorhergehenden Ansprüche 6,8, **dadurch gekennzeichnet, dass** die Dichtfläche (16) durch die Stirnseite des Stößels (13) gebildet ist.

11. Hochdruckventilanordnung nach einem der vorhergehenden Ansprüche, **dadurch gekennzeichnet, dass** der Ventilkörper (6) saugseitig eine konzentrische Kammer aufweist, deren Wandung zumindest bereichsweise eine axiale Führung für den Schließkörpers (8) bildet.

## Claims

1. A high-pressure valve assembly, comprising a valve body (6), which projects into a flange (2) and is sealed in relation thereto by means of a static ring seal (7), and which forms a suction valve with a closure member (8) on one side and forms a pressure valve with a tappet (13) on its opposing side, which valves are connected by a channel (10), wherein the closure member (8) and the tappet (13) are mounted in a spring-loaded manner so they are axially displaceable, **characterized in that** the channel (10) ports on the pressure side into a pressure chamber (12), which is provided in the valve body (6), is formed as a pocket borehole on the side of the valve body (6) accommodating the tappet (13), and is located upstream of the tappet (13), and which extends in predominant amounts in the axial direction of the tappet (13) above the lower edge (23) of the ring seal (7) facing away from the tappet (13).

2. The high-pressure valve assembly according to Claim 1, **characterized in that** the side wall of the pressure chamber (12) forms an axial guide surface (14) for the tappet (13) at least in some regions.

3. The high-pressure valve assembly according to Claim 1 or 2, **characterized in that** the closure member (8) and the tappet (13) are arranged coaxially.

4. The high-pressure valve assembly according to any one of the preceding claims, **characterized in that** the closure member (8) has a stepped pin (9) which is movably supported in a borehole (19), which forms an axial guide, of the valve body (6).

5. The high-pressure valve assembly according to any one of preceding Claims 2-4, **characterized in that** the tappet (13) has a stepped pin (22), which projects into the pressure chamber (12) and rests upon the guide surface (14).

6. The high-pressure valve assembly according to any one of preceding Claims 4 or 5, **characterized in that** the steps of the pin (9, 22) each form a sealing surface (16, 17, 20, 21) which rests against a sealing surface of the valve body (6) adapted thereto in the sealing position.

7. The high-pressure valve assembly according to Claim 6, **characterized in that** the sealing surface (17, 20) is formed conically.

8. The high-pressure valve assembly according to Claim 6, **characterized in that** the sealing surface (16, 21) is formed flatly perpendicularly to the axial extension of the tappet (13) or the closing body (8), respectively.

9. The high-pressure valve assembly according to any one of Claims 6 or 7, **characterized in that** the sealing surface (17) of the tappet (13) is formed by a bevel provided on its end face.

10. The high-pressure valve assembly according to any one of preceding Claims 6 or 8, **characterized in that** the sealing surface (16) is formed by the end face of the tappet (13).

11. The high-pressure valve assembly according to any one of the preceding claims, **characterized in that** the valve body (6) has a concentric chamber on the suction side, the wall of which forms an axial guide for the closing body (8) at least in some regions.

## Revendications

1. Disposition de soupape à haute pression, avec un corps de soupape (6) qui dépasse dans une bride (2) et qui est rendue étanche vis-à-vis de celle-ci par un joint torique statique (7), qui forme une soupape d'aspiration avec un élément de fermeture (8) d'un côté et une soupape de compression avec un poussoir (13) de l'autre côté, les deux communiquant par un canal (10), l'élément de fermeture (8) et le poussoir (13) étant supportés de façon mobile dans le sens axial sous la contrainte d'un ressort, **caractérisée en ce que** le canal (10) débouche du côté de compression dans une chambre de compression (12) prévue dans le corps de soupape (6), conformée comme un alésage borgne sur le côté du corps de soupape (6) recevant le poussoir (13) et située en amont du poussoir (13), qui s'étend principalement dans le sens axial du poussoir (13) au-dessus du bord inférieur (23) du joint torique (7) tourné à l'opposé du poussoir (13).

2. Disposition de soupape à haute pression selon la revendication 1, **caractérisée en ce que** la paroi latérale de la chambre de compression (12) forme au moins par zones une surface de guidage axiale (14) pour le poussoir (13).

3. Disposition de soupape à haute pression selon la revendication 1 ou 2, **caractérisée en ce que** l'élément de fermeture (8) et le poussoir (13) sont disposés de manière coaxiale.

4. Disposition de soupape à haute pression selon l'une des revendications précédentes, **caractérisée en ce que** l'élément de fermeture (8) comporte un cône étagé (9) supporté de façon mobile dans un alésage (19) du corps de soupape (6) formant le guidage axial.

5. Disposition de soupape à haute pression selon l'une des revendications 2 à 4, **caractérisée en ce que** le poussoir (13) comporte un cône étagé (22) dépassant dans la chambre de compression (12), qui repose sur la surface de guidage (14).

6. Disposition de soupape à haute pression selon l'une des revendications 4 et 5, **caractérisée en ce que** les gradins des cônes (9, 22) forment chacun une surface d'étanchéité (16, 17, 20, 21) qui repose, dans le sens de l'étanchéité, sur une surface d'étanchéité adaptée de la chambre de compression (6).

7. Disposition de soupape à haute pression selon la revendication 6, **caractérisée en ce que** la surface d'étanchéité (17, 20) est de forme conique.

8. Disposition de soupape à haute pression selon la revendication 6, **caractérisée en ce que** la surface d'étanchéité (16, 21) est formée à plat perpendiculairement à l'étendue axiale du poussoir (13) ou de l'élément de fermeture (8).

9. Disposition de soupape à haute pression selon l'une des revendications 6 et 7, **caractérisée en ce que** la surface d'étanchéité (17) du poussoir (13) est formée par un biseau prévu sur la face d'extrémité de celui-ci.

10. Disposition de soupape à haute pression selon l'une des revendications 6 à 8, **caractérisée en ce que** la surface d'étanchéité (16) est formée par la face d'extrémité du poussoir (13).

11. Disposition de soupape à haute pression selon l'une des revendications précédentes, **caractérisée en ce que** le corps de soupape (6) comporte du côté de l'aspiration une chambre concentrique dont la paroi forme au moins par zones un guidage axial pour l'élément de fermeture (8).
